# FASCICULE DE BREVET EUROPEEN

(11) **EP 2 766 153 B1**
(45) Date de publication et mention de la délivrance du brevet: **14.02.2018**
(21) Numéro de dépôt: 12759719.3
(22) Date de dépôt: 17.09.2012
(51) Int. Cl.: B26B 19/20

(54) **TONDEUSE A BARBE DE PRECISION**
PRÄZISIONSRASIERAPPARAT
SHEARING MACHINE WITH PRECISION FIN

(30) Priorité: 13.10.2011 EP 11185054
(43) Date de publication de la demande: 20.08.2014
(73) Titulaire: Babyliss Faco S.P.R.L., 4020 Wandre (BE)
(72) Inventeur: JULEMONT, Pierre, 4630 Soumagne (BE)
(74) Mandataire: Pronovem
(86) Numéro de dépôt international: PCT/EP2012/068267
(87) Numéro de publication internationale: WO 2013/053568

(56) Documents cités:
- DE-U1-202005 018 907
- US-A- 4 845 852
- US-A1- 2009 188 117
- US-A1- 2011 107 604

## Description

### Objet de l'invention

La présente invention se rapporte à une tondeuse à barbe munie de moyens de réglage de précision de la hauteur de coupe. Elle se rapporte également à un peigne amovible avec les moyens de réglage précités intégrés.

### Etat de la technique

Les tondeuses à barbe doivent permettre de réaliser des coupes courtes, typiquement entre 0,5 et 6 mm. Le réglage de la hauteur de coupe doit pouvoir s'effectuer de manière très précise pour réaliser ce qu'on appelle un effet « barbe de trois jours ».

Les tondeuses à barbe de précision sont généralement munies de peignes télescopiques qui se déplacent sensiblement le long de la lame fixe de la tondeuse.

Une telle tondeuse est, par exemple, décrite dans le document WO 2008/028332 où le peigne télescopique se déplace par actionnement d'une molette munie d'une rainure coopérant avec une came solidaire du peigne.

L'inconvénient des tondeuses munies de peignes télescopiques est qu'en cours de rasage, la hauteur de coupe peut être réduite si l'utilisateur bascule par inadvertance la tondeuse.

Il existe d'autres moyens de réglage de la hauteur de coupe sur des tondeuses à barbe. On peut citer le réglage par vis, tel que décrit dans le document EP 0 325 326. La hauteur de coupe est réglée, via une molette, par déplacement d'un tenon au sein d'une rainure hélicoïdale pratiquée dans la face intérieure de la molette. La rotation de la molette permet ainsi à l'utilisateur de déplacer longitudinalement le peigne et par là-même de changer la hauteur de coupe.

De par la structure du peigne et le dimensionnement de la rainure, la tondeuse selon le document EP 0 325 326 ne permet pas de réaliser des coupes avec des hauteurs inférieures à quelques millimètres. Elle n'est donc pas adaptée pour des coupes courtes avec effet « barbe trois jours ».

Le document US2011/0107604 montre une autre tondeuse de l'art antérieur.

### Buts de l'invention

La présente invention vise à fournir une tondeuse munie de moyens de réglage de précision de la hauteur de coupe.

Plus particulièrement, la présente invention vise à réaliser une tondeuse permettant un réglage de la hauteur de coupe au dixième de millimètre près et, ce, pour des hauteurs de coupe s'étendant entre quelques dixièmes de millimètre et plusieurs millimètres.

La présente invention vise en outre à réaliser une tondeuse où la hauteur de coupe ne peut pas être accidentellement réduite en cours d'utilisation.

### Principaux éléments caractéristiques de l'invention

La présente invention se rapporte à une tondeuse à barbe selon la revendiaction 1.

La présente invention se rapporte également à un accessoire pour une tondeuse à barbe selon la revendication 9.

### Brève description des figures

Les figures 1a-1d illustrent, à l'aide de schémas de principe, le fonctionnement des moyens de réglage de la hauteur de coupe au sein de la tondeuse selon l'invention. En utilisation, un ergot coopère avec une rainure hélicoïdale pour déplacer le peigne. L'ergot peut être directement positionné sur le peigne comme montré aux figures 1a et 1b ou positionné sur un bras monté sur le peigne comme montré aux figures 1c et 1d.

La figure 2 représente une vue tridimensionnelle de la tondeuse selon l'invention avec un peigne rapporté. Par souci de clarté, l'accessoire est présenté en position ouverte avec l'ergot hors de la rainure de la molette.

Les figures 3a-3d représentent des vues tridimensionnelles sous différents angles du peigne accessoire destiné à être monté sur la tondeuse selon l'invention. Le peigne accessoire est également présenté en position ouverte.

La figure 4 représente une vue de profil du peigne accessoire destiné à être rapporté sur la tondeuse selon l'invention. Le peigne est présenté en position ouverte.

La figure 5 représente une vue de face de la tondeuse selon l'invention avec peigne intégré.

Les figure 6a et 6b représentent deux vues tridimensionnelles de la tondeuse selon l'invention avec peigne intégré. Sur la figure 6a, le couvercle est retiré. Sur la figure 6b, une partie de la poignée et de la molette est également gommée pour visualiser le positionnement de l'ergot au sein de la rainure de la molette. Les traits gras délimitent la partie qui se déplace longitudinalement en utilisation.

La figure 7 représente une variante des moyens de coopération mâle/femelle au sein de la tondeuse selon l'invention. Seuls les moyens de coopération sont représentés et une partie de la molette est gommée pour visualiser la rainure hélicoïdale.

### Légende

- (1): Tondeuse
- (2): Accessoire ou peigne intégré à la tondeuse
- (3): Peigne
- (a): Partie amont, aussi appelée première partie
- (b): Partie avale, aussi appelée seconde partie
- (4): Point de liaison ou axe reliant les deux points de liaison
- (5): Support
- (6): Fenêtre du peigne
- (7): Lame
- (8): Molette
- (9): Poignée
- (10): Rainure hélicoïdale
- (11): Protubérance (ergot, nervure, tenon)
- (12): Portion cylindrique
- (13): Base de la molette
- (14): Cavité dans le peigne
- (15): Bras
- (16): Sortie de la rainure hélicoïdale
- (17): Verrou

### Description détaillée de l'invention

La présente invention se rapporte à une tondeuse à barbe munie de moyens de réglage de précision de la hauteur de coupe.

Selon la présente invention, la tondeuse 1 comporte un peigne 2 rapporté, aussi appelé accessoire, ou intégré, tel que représenté respectivement aux figures 2 et 5.

Aux figures 3a-3d, le peigne accessoire est présenté sous différents angles en position ouverte par souci de clarté. Pour décrire le peigne intégré, on se référera à la figure 5 ou aux figures 6a-b.

L'accessoire ou peigne intégré 2 comporte un peigne 3 monté basculant sur un support 5. L'axe de basculement passe par les points de liaison 4 disposés de part et d'autre du support. Comme déjà mentionné, ce dernier est destiné à être monté sur la tondeuse ou est intégré à la tondeuse.

Le peigne 3 se présente en deux parties 3a et 3b séparées par une fenêtre 6 permettant le passage de la lame 7 de la tondeuse (voir figures 1a-d, 3c et 6a). Une première partie 3a sert de surface d'appui sur le visage à raser et permet, en fonction de son écartement par rapport au support, de varier la hauteur de coupe. Une seconde partie 3b disposée devant l'extrémité de la lame fait office de barrière entre la peau et la lame, en cas de basculement par inadvertance de la tondeuse par l'utilisateur. La présence de cette protection permet ainsi d'éviter une réduction accidentelle de la hauteur de coupe en cours d'utilisation.

Le réglage de la hauteur de coupe s'effectue par l'intermédiaire de moyens de coopération permettant de transformer un mouvement de rotation en un mouvement de translation. On entend par moyens de coopération, des moyens de type mâle-femelle au sens le plus général. Sans prétendre à l'exhaustivité, on peut citer dans cette catégorie une protubérance et une rainure hélicoïdale comme illustré aux figures 1a-d, 2-4, 6a-b et 7, ou tout autre ensemble structurel où au moins deux éléments coopèrent pour transformer un mouvement de rotation en un mouvement de translation au sens large.

Selon la présente invention, l'utilisateur règle la hauteur de coupe grâce à une molette 8 de forme annulaire (cylindre) disposée sur le support 5 ou sur la poignée 9 de la tondeuse, comme illustré respectivement aux figures 3a-d et 5.

Une rainure de forme hélicoïdale 10 est ménagée dans la face intérieure de la molette, cette rainure est schématisée aux figures 1a-1d. En utilisation, un ergot 11, aussi appelé protubérance, se déplace dans la rainure 10 lors de la rotation de la molette. L'ergot 11 peut être disposé directement sur le peigne 3 comme montré aux figures 1a et 1b. Il peut être également disposé à distance du peigne 3 et relié à ce dernier via un bras 15 comme montré aux figures 1c et 1d.

Dans le cas d'un peigne accessoire, l'ergot 11 est positionné sur la première partie 3a du peigne en regard de la molette 8 disposée au sein du support 5 (voir figure 3b). La molette 8 repose d'un côté sur une base 13. De l'autre côté, elle se loge dans une cavité 14 de forme complémentaire qui est pratiquée dans la première partie 3a du peigne. En utilisation, le déplacement de l'ergot au sein de la rainure écarte ou rapproche le peigne du support. Les figures 1a et 1b montrent respectivement le peigne avec des hauteurs de coupe réglées au minimum et au maximum. Dans le premier cas, la lame 7 est située dans la fenêtre 6 et affleure la peau de l'utilisateur. Dans le second cas, le peigne est sensiblement écarté de la lame. Il existe en outre une position où le peigne est basculé à plus de 90° pour permettre le nettoyage du peigne. Comme montré à la figure 3d, la rainure hélicoïdale 10 débouche sur l'arête de la paroi de la molette, en sortie 16, ce qui permet de libérer l'ergot et par là-même de basculer le peigne sur plus de 90°. Cette position de nettoyage est entre autres visible à la figure 4.

Dans le cas d'un peigne intégré à la tondeuse, la protubérance 11 est disposée sur une portion cylindrique 12 à l'intérieur de la poignée 9 (voir figures 5, 6a-6b et 7). La portion cylindrique 12 est reliée à deux bras 15, eux-mêmes reliés au peigne 3. En utilisation, la rotation de la molette 8 engendre un déplacement longitudinal des bras 15 et, par là-même, l'écartement ou le rapprochement du peigne 3 par rapport au support 5. Les figures 1c et 1d illustrent schématiquement et respectivement le peigne avec des hauteurs de coupe réglées au minimum et au maximum.

Selon l'invention, le pas de la rainure hélicoïdale peut être adapté en fonction du déplacement du peigne requis. La rainure peut s'étendre sur tout le périmètre de la molette ou sur seulement une partie du périmètre. Préférentiellement, la rainure est dimensionnée pour réaliser des coupes entre 0,2 et 12 mm, et, plus préférentiellement entre 0,2 et 5 mm, et, ce, avec une précision de l'ordre du dixième de millimètre.

Toujours selon la présente invention, le support du peigne peut être mobile dans le cas d'un peigne intégré. Le support du peigne amovible peut quant à lui comporter un verrou 17 qui permet sa fixation à la tondeuse (voir figure 3a). En outre, le support du peigne amovible peut comporter deux surfaces d'appui latérales permettant de déverrouiller le verrou lorsque l'utilisateur applique une pression.

Le support peut en outre être muni d'un dispositif d'indexation qui permet de bloquer la molette dans la position choisie.

Dans la configuration avec la molette sur la poignée de la tondeuse, la présente invention couvre également la variante où le peigne est détachable.

### Avantages

Le peigne muni d'une fenêtre selon l'invention permet le passage de la lame et ainsi la réalisation de coupes courtes de l'ordre de quelques dixièmes de millimètre contrairement au document de l'état de l'art EP 0 325 326.

Le système de réglage selon l'invention est particulièrement adapté au réglage de la hauteur de coupe des peignes munis d'une fenêtre, contrairement au système du document EP 0 325 326 configuré pour réaliser un déplacement longitudinal du peigne.

L'ajustement de la hauteur de coupe grâce aux moyens de coopération selon l'invention permet un réglage précis. Ainsi, un tour de molette, soit un déplacement de l'ordre de 78 mm pour une molette de 25 mm de diamètre, permet un écartement de l'ordre de 5 mm du peigne.

Le système de réglage selon l'invention couplé à un peigne avec fenêtre permet également de maintenir la hauteur de coupe fixe durant le rasage. En effet, d'une part, en cas de basculement accidentel par l'utilisateur de la tondeuse, c'est la partie avale du peigne qui fait écran et empêche ainsi une réduction de la hauteur de coupe. D'autre part, en l'absence de rotation de la molette, la protubérance ne peut se déplacer dans la rainure même en présence d'une pression s'exerçant sur le peigne lors du rasage. Le déplacement du peigne est donc irréversible.

La rainure hélicoïdale est munie d'une sortie qui permet au corps de peigne d'être libéré et ainsi un nettoyage aisé.

## Revendications

1. Tondeuse à barbe (1) comportant :
- un système de coupe (7) ;
- un peigne (3) muni d'une fenêtre de travail (6) pour le système de coupe (7) ledit peigne (3) étant monté basculant sur un support (5);
- une molette (8) de réglage de la hauteur de coupe ;
et,
- des moyens de coopération entre la molette (8) et le peigne (3), lesdits moyens de coopération permettent, en utilisation, de transformer un mouvement de rotation de la molette (8) en un mouvement d'écartement du peigne (3) par rapport à son support (5);
**caractérisé en ce que** les moyens de coopération comportent une rainure hélicoïdale (10) ménagée dans la face intérieure de la molette (8) et une protubérance (11) positionnée soit sur le peigne (3), soit sur une pièce intermédiaire (12) reliant ledit peigne (3) à ladite molette (8).

2. Tondeuse (1) selon la revendication 1, **caractérisée en ce que** le support (5) forme avec le peigne (3) et la molette (8) un accessoire amovible (2).

3. Tondeuse (1) selon l'une quelconque des revendications précédentes, **caractérisée en ce que** la rainure hélicoïdale (10) comporte une sortie (16) pour libérer la protubérance (11) et permettre le basculement du peigne (3).

4. Tondeuse (1) selon l'une quelconque des revendications précédentes, **caractérisée en ce que** le pas de la rainure hélicoïdale (10) est configuré pour permettre un réglage au dixième de millimètre.

5. Tondeuse (1) selon l'une quelconque des revendications précédentes, **caractérisée en ce que** la ligne de coupe du système de coupe (7) est sensiblement dans le même plan que la fenêtre de travail (6) lorsque le peigne (3) est réglé dans sa position la plus basse.

6. Tondeuse (1) selon l'une quelconque des revendications précédentes, **caractérisée en ce que** le support (5) comporte un verrou (17) permettant de fixer l'accessoire amovible (2) à ladite tondeuse (1).

7. Tondeuse (1) selon la revendication 6, **caractérisée en ce que** le support (5) comporte deux surfaces d'appui latérales permettant de déverrouiller le verrou (17) par application d'une pression.

8. Tondeuse (1) selon l'une quelconque des revendications précédentes, **caractérisée en ce que** le support (5) comporte un dispositif d'indexation permettant de bloquer la molette (8) dans une position.

9. Accessoire (2) pour une tondeuse à barbe (1) selon l'une quelconque des revendications précédentes, comportant :
- un peigne (3) muni d'une fenêtre (6) permettant à un système de coupe (7) d'affleurer la peau de l'utilisateur pendant le rasage, ledit peigne (3) étant monté basculant sur un support (5), ce dernier destiné à être monté sur la tondeuse ; et,
- une molette (8) disposée sur ledit support (5), ladite molette (8) comportant sur sa face intérieure une rainure hélicoïdale (10) coopérant, en utilisation, avec une protubérance (11) positionnée sur le peigne (3) permettant de transformer un mouvement de rotation de la molette (8) en un mouvement d'écartement du peigne (3) par rapport à son support (5) pour ajuster la position du peigne et, par là-même, la hauteur de coupe.

## Patentansprüche

1. Bartschneidemaschine (1), aufweisend:
- ein Schneidesystem (7);
- einen Kamm (3), der mit einem Arbeitsfenster (6) für das Schneidesystem (7) ausgestattet ist, wobei der Kamm (3) kippend auf einem Halter (5) angebracht ist,
- ein Rädchen (8) zum Einstellen der Schnitthöhe, und
- Kooperationsmittel zwischen dem Rädchen (8) und dem Kamm (3), wobei die Kooperationsmittel in Benutzung erlauben, eine Rotationsbewegung des Rädchens (8) in eine Beabstandungsbewegung des Kamms (3) in Bezug zu seinem Halter (5) umzuwandeln,
**dadurch gekennzeichnet, dass** die Kooperationsmittel eine schraubenförmige Rille (10), die in die Innenfläche des Rädchens (8) eingearbeitet ist, und einen Vorsprung (11) aufweisen, der entweder auf dem Kamm (3) oder einem Übergangsteil (12), welches den Kamm (3) mit dem Rädchen (8) verbindet, positioniert ist.

2. Schneidemaschine (1) nach Anspruch 1, **dadurch gekennzeichnet, dass** der Halter (5) mit dem Kamm (3) und dem Rädchen (8) ein lösbares Zubehör (2) bildet.

3. Schneidemaschine (1) nach einem der vorangehenden Ansprüche, **dadurch gekennzeichnet, dass** die schraubenförmige Rille (10) einen Ausgang (16) aufweist, um den Vorsprung (11) freizugeben und das Kippen des Kamms (3) zu erlauben.

4. Schneidemaschine (1) nach einem der vorangehenden Ansprüche, **dadurch gekennzeichnet, dass** die Steigung der schraubenförmigen Rille (10) konfiguriert ist, um eine Einstellung auf dem Zehntel Millimeter zu erlauben.

5. Schneidemaschine (1) nach einem der vorangehenden Ansprüche, **dadurch gekennzeichnet, dass** die Schnittlinie des Schneidesystems (7) etwa in derselben Ebene wie das Arbeitsfenster (6) ist, wenn der Kamm (3) in seine niedrigste Position eingestellt ist.

6. Schneidemaschine (1) nach einem der vorangehenden Ansprüche, **dadurch gekennzeichnet, dass** der Halter (5) einen Riegel (17) aufweist, der erlaubt, das lösbare Zubehör (2) an der Schneidemaschine (1) zu befestigen.

7. Schneidemaschine (1) nach Anspruch 6, **dadurch gekennzeichnet, dass** der Halter (5) zwei seitliche Stützflächen aufweist, die erlauben, den Riegel (17) durch Anwendung eines Drucks zu entriegeln.

8. Schneidemaschine (1) nach einem der vorangehenden Ansprüche, **dadurch gekennzeichnet, dass** der Halter (5) eine Indexiervorrichtung aufweist, die erlaubt, das Rädchen (8) in einer Position zu blockieren.

9. Zubehör (2) für eine Bartschneidemaschine (1) nach einem der vorangehenden Ansprüche, aufweisend:
- einen Kamm (3), der mit einem Fenster (6) ausgestattet ist, das einem Schneidesystem (7) erlaubt, während der Rasur auf der Haut des Benutzers aufzuliegen, wobei der Kamm (3) kippend auf einem Halter (5) angebracht ist, wobei dieser bestimmt ist, auf der Schneidemaschine angebracht zu sein,
und
- ein Rädchen (8), das auf dem Halter (5) angeordnet ist, wobei das Rädchen (8) auf seiner Innenfläche eine schraubenförmige Rille (10) aufweist, die in Benutzung mit einem Vorsprung (11) zusammenwirkt, der auf dem Kamm (3) positioniert ist, was erlaubt, eine Rotationsbewegung des Rädchens (8) in eine Beabstandungsbewegung des Kamms (3) in Bezug zu seinem Halter (5) umzuwandeln, um die Position des Kamms und dadurch die Schnitthöhe einzustellen.

## Claims

1. A beard trimmer (1) comprising:
- a cutting system (7);
- a comb (3) provided with a working window (6) for the cutting system (7), said comb (3) being tiltably mounted on a holder (5);
- a knob (8) for adjusting the cutting height;
and
- cooperation means between the knob (8) and the comb (3), said cooperation means allowing, during use, to convert a rotational movement of the knob (8) into a movement of the comb (3) away from its holder (5);
**characterized in that** the cooperation means comprise a helical slot (10) formed in the inner face of the knob (8) and a protuberance (11) positioned either on the comb (3), or on an intermediate part (12) connecting said comb (3) to said knob (8).

2. The trimmer (1) according to claim 1, **characterized in that** the holder (5) forms a removable accessory (2) with the comb (3) and the knob (8).

3. The trimmer (1) according to any one of the preceding claims, **characterized in that** the helical slot (10) comprises an outlet (16) to release the protuberance (11) and allow tilting of the comb (3).

4. The trimmer (1) according to any one of the preceding claims, **characterized in that** the pitch of the helical slot (10) is configured to allow adjustment to within a tenth of a millimeter.

5. The trimmer (1) according to any one of the preceding claims, **characterized in that** the cutting line of the cutting system (7) is substantially in the same plane as the working window (6) when the comb (3) is adjusted to its lowest position.

6. The trimmer (1) according to any one of the preceding claims, **characterized in that** the holder (5) comprises a bolt (17) allowing to fix the removable accessory (2) to said trimmer (1).

7. The trimmer (1) according to claim 6, **characterized in that** the holder (5) comprises two lateral bearing surfaces allowing to unlock the bolt (17) by applying pressure.

8. The trimmer (1) according to any one of the preceding claims, **characterized in that** the holder (5) comprises an indexing device allowing to lock the knob (8) in a position.

9. An accessory (2) for a beard trimmer (1) according to any one of the preceding claims, comprising:
- a comb (3) provided with a window (6) allowing a cutting system (7) to be flush with the user's skin during shaving, said comb being tiltably mounted on a holder (5), the latter being intended to be mounted on the trimmer;
and
- a knob (8) positioned on said holder (5), said knob (8) comprising a helical slot (10) on its inner face that cooperates during use, with a protuberance (11) positioned on the comb (3) allowing to convert a rotational movement of the knob (8) into a movement of the comb (3) away from its holder (5) to adjust the position of the comb and thus the cutting height.
